# FASCICULE DE BREVET EUROPEEN

(11) **EP 1 575 067 B1**
(45) Date de publication et mention de la délivrance du brevet: **27.09.2006**
(21) Numéro de dépôt: 05101787.9
(22) Date de dépôt: 08.03.2005
(51) Int. Cl.: H01H 1/54

(54) **Sectionneur de terre pivotant à insertion directe et à mouvement simple**
Schwenkbarer Erdungsschalter mit direkter Einführung und einfacher Bewegung
Pivoting earthing switch with direct insertion and simple movement

(30) Priorité: 10.03.2004 FR 0450491
(43) Date de publication de la demande: 14.09.2005
(73) Titulaire: Areva T&D S.p.A., 30020 Noventa Di Piave (VE) (IT)
(72) Inventeur: Ferruccio, Dianin, 35030, Saccolongo (PD) (IT)
(74) Mandataire: Poulin, Gérard

(56) Documents cités:
- CH-A- 142 858
- DE-A- 2 217 981
- DE-A- 3 204 438
- DE-A- 4 436 120
- DE-B- 1 218 579
- DE-C- 643 542

## Description

L'invention porte sur un sectionneur de terre comprenant un ensemble de contact mobile pivotant autour d'un axe de rotation et un contact fixe agencé pour être électriquement connecté à une extrémité dudit ensemble de contact mobile lorsque cet ensemble est amené dans la position de fermeture du sectionneur.

L'invention concerne plus particulièrement un sectionneur de terre destiné à être utilisé dans les installations de transmission et de distribution d'énergie électrique haute tension à l'air libre et encore plus particulièrement un sectionneur de terre dit à insertion directe et à mouvement simple dans lequel le mouvement nécessaire pour connecter l'ensemble de contact mobile avec le contact fixe est effectué par une simple rotation de cet ensemble mobile. L'ensemble de contact mobile est généralement appelé «contact mobile», et par souci de simplicité nous utiliserons cette appellation dans la description qui suit.

La valeur de courant de court-circuit qu'un sectionneur de terre est à même de tolérer dépend directement de la surchauffe (l'augmentation de sa température par rapport à la température ambiante) dans des conditions de court-circuit et, en particulier, de la surchauffe de la zone de contact entre le contact fixe et le contact mobile. Par exemple, il peut être spécifié pour un sectionneur de terre d'être capable de supporter un courant de court circuit de l'ordre de 50 kA pendant une seconde. Le comportement du sectionneur de terre est d'autant meilleur que la pression de contact entre les contacts fixe et mobile est élevée.

Une autre caractéristique de ce type de sectionneurs est leur comportement par rapport aux sollicitations électromagnétiques qui tendent habituellement à ouvrir le circuit électrique dont le sectionneur de terre est l'un des composants. Si cela se produit, les contacts du sectionneur de terre ont tendance à fondre.

En général, les meilleures solutions préexistantes concernant l'agencement d'un sectionneur de terre utilisent des pressions de contact élevées dans le cas des sectionneurs de terre à mouvement simple, ou une séparation mécanique entre le mécanisme de rotation du sectionneur et le système de contact, dans le cas des sectionneurs de terre dits à double mouvement. Ces deux solutions ne sont pas réellement satisfaisantes à cause de leur complexité mécanique et conséquemment de leur coût élevé.

Jusqu'à présent, un bon contact électrique entre les contacts d'un sectionneur de terre à mouvement simple est obtenu en utilisant des composants élastiques très rigides, par exemple des ressorts, qui réalisent une pression de contact élevée mais qui induisent des couples de manoeuvre élevés même lorsque le sectionneur n'est pas sous tension (ces couples augmentant proportionnellement à la tension nominale du sectionneur). Un bon contact électrique entre les contacts d'un sectionneur de terre à double mouvement est obtenu en utilisant des mécanismes complexes d'articulation du contact mobile.

Le document US-4490595 décrit un sectionneur de terre à insertion directe et à mouvement simple dans lequel on a cherché à minimiser l'impact des forces électromagnétiques qui s'exercent sur les contacts fixe et mobile notamment lors du passage d'un courant de court-circuit dans les contacts. Une butée isolante bloque la rotation du couteau pivotant qui fait office de contact mobile, et empêche ce couteau de pouvoir sortir dans la direction au delà de la fente ménagée entre deux bras flexibles parallèles assurant le rôle de contact fixe. Ce contact fixe est électriquement relié à une enveloppe métallique au potentiel de la terre.

Cette configuration implique que le contact mobile soit électriquement relié à une phase de la ligne, ce qui présente des inconvénients notamment pour assurer la commande du couteau pivotant et pour assurer la disposition du couteau en position d'ouverture sans poser de problèmes de tenue diélectrique. D'autre part, les deux bras flexibles du contact fixe doivent être suffisamment longs et positionnés de façon à créer lorsque le sectionneur est fermé un courant de boucle qui permette d'exercer sur le couteau une force qui le maintient en appui contre la butée isolante. Un tel dimensionnement du contact fixe nécessite une distance d'isolation diélectrique importante dans l'espace entre le pivot du couteau et le contact fixe.

Par ailleurs, un pincement électrodynamique du couteau est créé par les courants parallèles qui circulent dans les deux bras flexibles du contact fixe et qui génèrent une force d'attraction mutuelle entre ces deux bras. Il est à noter qu'avec une telle configuration, la force de pincement électrodynamique du couteau reste inférieure à la force d'attraction mutuelle qui tend à rapprocher entre eux les deux bras flexibles.

Un premier objectif de la présente invention est de réaliser un sectionneur de terre à insertion directe et à mouvement simple dans lequel la partie mobile puisse être électriquement reliée à la terre, et dans lequel la partie fixe soit de dimensions relativement petites par rapport à la partie mobile afin de garantir une distance d'isolation diélectrique relativement faible entre les parties fixe et mobile dans la position d'ouverture du sectionneur.

Un second objectif de la présente invention est d'exploiter les forces électromagnétiques qui s'exercent dans un sectionneur de terre à insertion directe et à mouvement simple lors du passage d'un courant de court-circuit dans les contacts, pour renforcer le maintien du sectionneur de terre dans sa position de fermeture complète, et pour renforcer la pression de contact mutuel entre les contacts fixe et mobile grâce à un effet de pincement électrodynamique procuré par l'amplification par un effet de levier de la force d'attraction mutuelle qui tend à rapprocher entre eux deux bras parallèles du contact mobile.

Un autre objectif de la présente invention est de proposer un sectionneur de terre à insertion directe et à mouvement simple qui puisse être mis en mouvement à l'aide d'une commande à faible couple, et qui permette de se passer de ressorts pour assurer la pression de contact souhaitée entre les éléments de contact fixe et mobile.

A cet effet, l'invention a pour objet un sectionneur de terre tel que défini en préambule, caractérisé en ce que ledit ensemble de contact mobile comprend deux bras électriquement conducteurs sensiblement parallèles qui sont coudés pour former chacun au moins approximativement un L, chaque bras coudé comprenant au moins un doigt flexible qui s'étend au moins sur la branche la plus courte du L, le contact fixe étant disposé de façon à être engagé entre au moins une paire de doigts flexibles dans la position de fermeture du sectionneur, et en ce que des moyens de jointure sont mécaniquement reliés aux deux extrémités respectives des deux bras coudés sur les branches les plus courtes des L afin de permettre un effet de levier qui amplifie le pincement électrodynamique exercé sur le contact fixe par les doigts flexibles lorsque un courant de court-circuit ou courant de défaut parcourt les bras coudés.

La construction d'un sectionneur de terre selon l'invention exploite le principe électrotechnique bien connu de la force élémentaire qui s'exerce sur un conducteur lorsqu'il est parcouru par un courant et lorsqu'il est soumis à un champ d'induction. Sur la base de ce principe, en se reportant à la figure 1, on sait que deux éléments conducteurs parallèles dl parcourus dans le même sens par un courant I subissent une force d'attraction df qui tend à les rapprocher l'un de l'autre, et qui est proportionnelle au carré du courant. En considérant un circuit électrique constitué de deux conducteurs identiques non rectilignes disposés sensiblement parallèlement entre eux et parcourus par un même courant I, ces deux conducteurs s'attirent mutuellement avec une force *F*_{*c*} qui vérifie la relation suivante:${F}_{C} = \frac{1}{{l}_{c}} ⋅ {\sum }_{i = 0}^{n} {f}_{i} ⋅ {l}_{i}$
où *l*_{*c*} est la longueur totale de circuit d'un conducteur, *l*_{*i*} est la longueur d'un tronçon élémentaire rectiligne du circuit d'un conducteur, et *f*_{*i*} est la force d'attraction mutuelle de deux tronçons élémentaires parallèles (*l*_{*i*} et *f*_{*i*} correspondent respectivement à dl et df pour un tronçon élémentaire).

On sait aussi, en se reportant à la figure 2, que chaque élément d'un circuit en boucle (comme une bobine) parcouru par un courant I subit une force df tendant à écarter la boucle du circuit électrique.

Lorsque le sectionneur de terre est fermé et qu'un courant de court-circuit traverse le contact fixe et les bras parallèles en L du contact mobile, il se crée des forces électromagnétiques qui tendent à rapprocher l'une de l'autre les deux parties de bras en L entre lesquelles est disposé le contact fixe, ce qui est utilisé pour obtenir un effet de pincement du contact fixe entre les extrémités des deux bras du contact mobile. Au niveau de chaque bras en L du contact mobile, il se crée également des forces électromagnétiques qui tendent à écarter la boucle partielle de circuit formée par ce bras. Du fait que les deux bras en L formant le contact mobile sont montés de façon à pivoter solidairement autour de l'axe de rotation de ce contact, la résultante de ces forces électromagnétiques tend à faire pivoter le contact mobile vers le côté du L qui est opposé aux branches les plus courtes. Cet effet est utilisé pour maintenir le contact fixe en appui dans le fond de la fente formée par l'entretoise et les secondes parties des bras du contact mobile de sorte que le sectionneur de terre reste bloqué dans sa position de fermeture.

Les forces de pincement et de blocage du contact fixe dans la fente du contact mobile, qui sont des forces dynamiques en ce qu'elles ne se produisent qu'en présence d'un court-circuit, sont d'autant plus importantes que le courant de court-circuit circulant dans les contacts est élevé. On comprend donc qu'après la fermeture du sectionneur selon l'invention, la force de contact maximale entre le contact fixe et le contact mobile est fournie seulement durant un court-circuit. Ceci permet d'utiliser, pour les opérations courantes d'ouverture et de fermeture du sectionneur, un mécanisme d'entraînement à faible couple pour l'entraînement en rotation du contact mobile.

Dans un mode de réalisation avantageux, un sectionneur selon l'invention présente les particularités suivantes:
- chaque bras coudé en L est fendu longitudinalement sur les deux branches du L pour former les doigts flexibles sur la majeure partie d'un bras, de façon à obtenir encore plus de souplesse dans l'écartement des extrémités des doigts et assurer un contact électrique optimal entre le contact fixe et le contact mobile du sectionneur ;
- les moyens de jointure mécaniquement reliés aux deux extrémités respectives des deux bras coudés comprennent une chape rigide assurant la fonction d'un noeud de charnière pour une pince électrodynamique dont les leviers sont constitués par les doigts flexibles des deux bras, cette chape comprenant une plaque rectangulaire dont une face présente deux épaulements parallèles sur deux bords opposés, chaque épaulement comportant au moins deux trous pénétrés chacun par une tige apte à assurer une liaison mécanique entre la chape et un doigt flexible ;
- un élément de butée électriquement isolant porté par le contact mobile est constitué par une barre en matériau isolant qui est fixée au milieu de la plaque de la chape parallèlement aux deux épaulements, cette barre étant prise en étau par les doigts flexibles des deux bras parallèles dans la position ouverte du sectionneur ;
- des plaques métalliques sont fixées aux doigts flexibles des deux bras parallèles, chaque plaque métallique présentant une extrémité biseautée ou arrondie du côté par lequel le contact fixe est apte à être engagé dans le contact mobile, et l'écartement entre deux plaques métalliques en vis à vis dans la position ouverte du sectionneur est inférieur à la largeur du contact fixe ;
- les deux bras parallèles sont prolongés axialement sur leurs branches les plus longues par une tige conductrice montée rotative autour de l'axe de rotation de l'ensemble de contact mobile pivotant.
   D'autres types ou modes de réalisation d'un sectionneur de terre selon l'invention sont décrits plus en détail dans la description qui suit. Un premier type de réalisation est décrit plus en détail et est illustré par les dessins des figures 3 à 5. Un second type de réalisation englobant le mode de réalisation avantageux résumé précédemment est aussi décrit plus en détail et est illustré par les dessins des figures 6 à 10.
   Les figures 1 et 2 illustrent le principe électrotechnique de la force élémentaire exploité par l'invention.
- La figure 3 montre une vue partielle en perspective d'un sectionneur de terre selon l'invention dans un premier type de réalisation.
- La figure 4 montre une vue en coupe longitudinale du sectionneur de terre de la figure 3, selon un plan parallèle à un bras en L du sectionneur.
- La figure 5 montre une vue partielle de dessus du sectionneur de terre de la figure 3.
- La figure 6 représente schématiquement une vue partielle de dessus d'un sectionneur de terre selon l'invention dans un second type de réalisation, et illustre le principe du pincement électrodynamique amplifié par un effet de levier.
- La figure 7 représente schématiquement une vue latérale du sectionneur de terre de la figure 6.
- La figure 7a représente très schématiquement une vue de dessus d'un élément visible latéralement sur la figure 7.
- La figure 8 montre une vue partielle en perspective d'un sectionneur de terre selon l'invention dans un mode de réalisation avantageux du second type.
- La figure 9 montre une vue partielle de dessus du sectionneur de terre de la figure 8.
- La figure 10 représente schématiquement un détail d'une variante au sectionneur de terre de la figure 9.

Un sectionneur de terre selon l'invention, pour des applications en haute tension, est un sectionneur dit à insertion directe et à mouvement simple. Il est formé par une première partie mobile en rotation et par une seconde partie fixe.

Plus particulièrement, comme visible sur les figures 3 à 5, la partie mobile du sectionneur de terre est un contact 1 monté sur une tige conductrice pivotante autour d'un axe de rotation (non représenté) et relié au potentiel de la terre. Ce contact mobile 1 comprend deux bras métalliques parallèles 2,3 coudés pour former chacun un L, et est apte à tourner d'environ 90° autour de l'axe de rotation qui est situé dans le prolongement axial de la branche la plus longue des bras en L. Le contact mobile 1 est connecté électriquement au potentiel de la terre dans sa section inférieure et plus précisément près de la zone de l'axe de rotation, tandis que la section supérieure du contact mobile (la branche la plus courte des bras en L) réalise le contact électrique avec la partie fixe du sectionneur. Cette partie fixe du sectionneur est ici un contact 4 cylindrique en cuivre qui vient s'insérer entre les deux branches les plus courtes des bras en L du contact mobile 1 lorsque le sectionneur est déplacé de sa position d'ouverture vers sa position de fermeture. Sur les figures 3 à 5, le sectionneur est montré dans une position de fermeture complète où le contact mobile 1 est en contact électrique avec le contact fixe 4.

Comme visible sur les figures 3 et 4, chaque bras 2,3 en forme de L comprend une première partie de bras indiquée par les références 2A,3A qui est formée par la branche la plus longue du L et qui s'étend depuis l'axe de rotation vers une seconde partie de bras 2B,3B formant la branche la plus courte du L. La seconde partie de bras indiquée par les références 2B,3B s'étend sensiblement transversalement (perpendiculairement) à la première partie de bras 2A,3A.

Dans un sectionneur de terre selon l'invention, il n'est pas indispensable que les deux branches d'un L soit rigoureusement rectilignes. En particulier, il est envisageable de donner à la branche la plus longue une forme légèrement convexe pour accentuer la courbure procurée par le coude du L et renforcer éventuellement les forces électromagnétiques d'écartement du circuit, c'est à dire les forces qui s'exercent dans le sens de la flèche F2 sur la figure 3.

Une entretoise E formant charnière relie les extrémités libres des secondes parties de bras 2B,3B qui sont montées flexibles dans le sens où elles peuvent se déplacer de manière indépendante. L'entretoise E définit avec les secondes parties de bras 2B,3B une fente ouverte en forme de U indiquée par 5 et plus visible sur la figure 5. Cette fente 5 ouverte en forme de U constitue la partie supérieure du contact mobile 1.

Dans l'exemple des figures 3 à 5, les secondes parties de bras 2B,3B sont fendues longitudinalement pour définir des doigts de contacts flexibles apportant encore plus de souplesse dans l'écartement élastique. En particulier, chaque seconde partie de bras est fendue pour définir deux doigts flexibles superposés 2B1,2B2 ;3B1,3B2 et l'entretoise E comprend ici deux boulons 6 traversant chacun des deux doigts juxtaposés, par exemple 2B1,3B1 ou 2B2,3B2 et bloqué chacun par un écrou 7. Il est laissé un faible jeu entre chaque écrou 7 et un doigt flexible d'une partie 3B pour permettre un léger écartement des doigts des parties 2B et 3B lorsque le contact fixe 4 est engagé entre ces doigts, afin de procurer une certaine pression de contact initiale à courant nul ou faible. Une fois le contact fixe arrivé en butée dans le fond de la fente 5, l'entretoise E assure une fonction de charnière vis à vis des extrémités des doigts flexibles et permet l'effet de pincement électrodynamique amplifié, lorsque les secondes parties de bras 2B,3B tendent à se rapprocher comme expliqué plus loin dans la présente.

Un manchon cylindrique 8 en matière électriquement isolante entoure la tige de chaque boulon 6 ce qui assure l'indépendance de la structure du boulon par rapport à une tenue au courant de court-circuit.

De façon générale, l'espacement minimal autorisé entre les deux bras 2,3 est réglé par une cale 9 disposée entre les deux bras 2,3 du contact mobile 1 au voisinage du coude. Cette cale empêche les deux bras de se rapprocher excessivement lorsque le contact mobile est parcouru par un courant de court-circuit.

Les secondes parties de bras (les doigts flexibles 2B1,2B2,3B1,3B2) sont munies de plaques de cuivre telles que 10 favorisant le bon contact électrique avec le contact fixe 4, et sont aussi munies de skis en matière isolante tel que 11 (plus visible sur les figures 4 et 5) s'étendant longitudinalement sur les secondes parties de bras et conférant une forme évasée à l'entrée de la fente 5 afin de faciliter l'insertion du contact fixe 4 dans la fente 5 lors de la fermeture du sectionneur de terre. Comme cela apparaît sur les figures 4 et 5, chaque ski 11 s'étend dans le prolongement d'une plaque de cuivre 10 vers l'arrière du coude de chaque bras en forme de L. L'espacement libre entre deux plaques opposées 10 est légèrement inférieur au diamètre du contact 4 cylindrique, de façon à créer la pression de contact initiale évoquée précédemment du fait d'un léger écartement élastique des secondes parties de bras lorsque le contact 4 est engagé entre les plaques 10.

En variante, les plaques 10 peuvent avoir une épaisseur légèrement plus grande du côté de l'entretoise que du côté des skis 11, de façon à augmenter ledit écartement élastique et donc aussi l'effort de pression de contact en butée et à courant nul. Il est aussi envisageable de se passer du manchon 8 isolant à condition que les plaques 10 comportent elles mêmes du côté de l'entretoise des éléments de butée, par exemple constitués sur au moins deux plaques en vis à vis par deux épaulements trapézoïdaux de chaque plaque pour arrêter le déplacement relatif du contact fixe 4 par rapport à la fente 5. Dans cet exemple, les deux plaques en vis formeraient sensiblement une fente en U, et la fonction de butée pour le contact fixe serait assurée par ces plaques. L'espacement d'air entre les plaques et les boulons de l'entretoise permettrait l'indépendance de la structure de l'entretoise par rapport à une tenue à des courants de défaut. Il faut comprendre par cet exemple qu'un élément de butée pour le contact fixe n'est pas nécessairement électriquement isolant dans un sectionneur de terre selon l'invention.

Il n'est pas à priori indispensable, dans un sectionneur de terre selon l'invention, que les branches les plus courtes des bras coudés soient fendues longitudinalement. Par exemple, pour augmenter l'élasticité de ces branches, il peut être envisagé de diminuer localement l'épaisseur et/ou la hauteur de plaque métallique des bras afin de n'avoir qu'un seul doigt ou partie flexible par bras.

Les parties de bras 2A, 3A du contact mobile sont prolongées axialement par une tige conductrice 12 qui est montée rotative à son extrémité libre autour de l'axe de rotation du contact mobile 1. En position d'ouverture du sectionneur, la tige 12 est normalement sensiblement horizontale. Cette tige est électriquement reliée à la terre par l'intermédiaire de contacts glissants agencés au niveau de l'axe de rotation du contact mobile, ou encore par des câbles métalliques flexibles. Le contact fixe 4, quant à lui, est fixé à la barre sous tension qui correspond à la phase qui peut être mise à la terre par le sectionneur.

Lors de la fermeture du sectionneur, la tige 12 avec les bras 2,3 en forme de L sont entraînés en rotation sur un angle d'environ 90° jusqu'à une position sensiblement verticale. Lors du déplacement du contact mobile 1 pendant la fermeture du sectionneur, le contact fixe 4 s'insère dans la fente 5 en passant d'abord au niveau des coudes des bras 2,3 entre les skis 11 et vient finalement en butée contre l'entretoise E formée. Le contact fixe cylindrique 4 qui s'étend axialement en direction de l'axe de rotation est alors modérément pincé entre les plaques de cuivre 10 qui sont fixées aux doigts flexibles 2B1,3B1 et 2B2,3B2.

En position de fermeture complète du sectionneur, la tige conductrice 12 avec les premières parties de bras 2A,3A est inclinée par rapport à une position verticale de non équilibre tandis que le contact fixe cylindrique est disposé dans le fond de la fente ouverte en forme de U, en appui contre l'entretoise ; ainsi, même lorsqu'il n'est pas parcouru par un courant de court-circuit, le sectionneur de terre est maintenu dans sa position de fermeture sans qu'il soit nécessaire au mécanisme de commande du sectionneur d'exercer un couple dans le sens de la fermeture sur le contact mobile 1 pivotant.

Dans ce qui précède, on a fait abstraction des forces électromagnétiques pour ne considérer qu'un pincement mécanique statique du contact fixe sous l'effet des forces élastiques qui tendent à rapprocher entre elles les secondes parties de bras du fait de leur flexibilité. Mais si on considère un état fermé du sectionneur avec passage d'un courant de court-circuit ou courant de défaut, il faut pendre en compte l'effet de pincement électrodynamique procuré par les forces électromagnétiques. Le pincement du contact fixe par les doigts flexibles devient alors beaucoup plus important. On entend par courant de défaut un courant supérieur au courant nominal pouvant transiter dans le conducteur de ligne qui supporte le contact fixe 4. L'entretoise E, et en particulier les boulons 6 associés aux écrou 7, empêche pratiquement tout écartement supplémentaire des extrémités des doigts flexibles une fois le contact fixe 4 positionné en butée, et a un rôle de charnière pour une pince électrodynamique dont les deux leviers opposés sont formés par les secondes parties de bras 2B,3B. Ceci permet d'amplifier au niveau du contact fixe la force d'attraction mutuelle telle que définie par la relation (1) précédente et qui tend à rapprocher les leviers opposés de la pince, en particulier au niveau des doigts flexibles. On rappelle que la force d'attraction mutuelle *F*_{*c*} est proportionnelle au carré du courant passant à travers le circuit électrique du sectionneur de terre.

On obtient ainsi une force de pression des doigts flexibles contre le contact fixe qui est bien supérieure à la force *F*_{*c*} due à l'effet électrodynamique s'exerçant sur les secondes parties de bras 2B,3B. Le contact fixe 4 étant en butée contre l'entretoise, les zones de pression des plaques 10 contre ce contact sont en effet au plus proche de l'axe de l'entretoise c'est à dire de la charnière de la pince. Cet effet d'amplification du pincement est particulièrement avantageux par rapport à un dispositif classique tel que montré dans le document US-4490595, dans lequel les bras flexibles parallèles n'agissent pas comme des leviers d'une pince de type « casse noix » du fait de l'absence d'élément charnière à l'extrémité des bras.

On a représenté par la ligne sensiblement verticale lv sur la figure 3 la ligne d'alignement axial du contact fixe cylindrique 4 avec l'axe de rotation du contact mobile, et on voit sur cette figure que la tige 12 avec les parties de bras 2A,3A s'étendent selon une direction longitudinale qui est inclinée par rapport à la ligne lv d'un angle non nul α de quelques degrés. Le contact fixe est alors en appui contre l'entretoise E du contact mobile 1, assurant à ce dernier une position de fermeture stable. Quand un courant électrique de défaut parcourt les bras 2,3, alors que le sectionneur est dans sa position de fermeture, des forces d'attraction électromagnétiques tendent à rapprocher entre elles les secondes parties de bras 2B,3B qui portent les doigts flexibles opposés 2B1,3B1,2B2,3B2, avec pour effet un pincement électrodynamique du contact fixe 4 entre les deux bras de la partie supérieure du contact mobile. De cette manière on assure un contact électrique optimal entre les contacts fixe et mobile 1,4 puisque la force de pincement exercée est amplifiée par rapport à la force d'attraction électromagnétique *F*_{*c*} résultant sur les deux bras. L'effet de pincement électrodynamique est illustré plus loin sur la figure 6 en rapport avec un autre mode de réalisation d'un sectionneur de terre selon l'invention.

Vu que l'entretoise est isolée électriquement par rapport au contact fixe 4 par le manchon 8, il n'est pas nécessaire qu'elle soit thermiquement dimensionnée pour supporter les courants de court-circuit, ce qui la rend indépendante de l'amplitude du courant de court-circuit d'un point de vue structurel et thermique. En outre, des forces électromagnétiques s'exercent dans le sens de la flèche F2 sur les bras 2,3 coudés, qui tendent à rapprocher le contact fixe 4 de l'entretoise E avec pour effet un blocage du contact fixe 4 dans le fond de la fente 5 et donc une accentuation du maintien du sectionneur dans sa position de fermeture. Il faut remarquer que cela est possible parce que dans la position de fermeture du sectionneur, l'état de la tige portant le contact mobile est incliné par rapport à la position de la ligne lv, et l'effet électrodynamique qui tend à ouvrir le circuit en L permet de pousser encore plus la tige 12 avec les bras coudés dans le sens de la fermeture du sectionneur. Comme indiqué plus haut, ces forces électromagnétiques sont dynamiques et d'autant plus fortes que le courant de court-circuit est élevé.

Sur la figure 6, le principe du pincement électrodynamique amplifié par un effet de levier est illustré pour un second type de réalisation d'un sectionneur de terre selon l'invention. Le sectionneur est représenté schématiquement en vue partielle par le dessus. La tige conductrice dans le prolongement des deux bras parallèles 2,3 ainsi que la cale entre les bras au voisinage du coude ne sont pas représentées. La différence avec le premier type de réalisation en rapport avec les figures 3 à 5 porte principalement sur les moyens de jointure qui sont mécaniquement reliés aux deux extrémités respectives des deux bras coudés sur les branches les plus courtes des L. Ces moyens de jointure ne comprennent pas dans le cas présent une entretoise à proprement parler, dans le sens où la pièce rigide 13 n'est pas intercalée entre les doigts flexibles des deux bras parallèles. Mais cette pièce 13 forme une sorte d'étrier qui présente une section sensiblement en C et qui permet de limiter l'écartement des doigts flexibles. Cette pièce assure donc la même fonction que l'entretoise E dans le premier type de réalisation. De façon générale, les moyens de jointure de ces deux types de réalisation assurent la fonction d'un noeud de charnière pour une pince électrodynamique dont les leviers sont constitués par les doigts flexibles des deux bras parallèles. Dans ce qui suit, la pièce 13 est appelée une chape.

Dans la position de fermeture du sectionneur représentée sur la figure 6, le contact fixe 4 cylindrique est engagé en butée dans le fond de la fente 5 en U qui est définie par la chape 13 et par les branches les plus courtes des deux bras coudés parallèles. Par souci de simplicité du commentaire de la figure 6, on ne considérera que les doigts flexibles parallèles 21 et 31 pour l'explication du pincement électrodynamique, mais la même explication est valable pour les autres paires de doigts flexibles en vis à vis. Lorsque un courant de court-circuit ou courant de défaut parcourt les doigts flexibles parallèles 21 et 31, il résulte sur les deux doigts une force d'attraction électromagnétique F1 pouvant être déterminée de la même façon que la force *F*_{*c*} dans la relation (1). Cette force d'attraction F1 résultant de la sommation des forces élémentaires sur la longueur des doigts flexibles revient à une force d'attraction unique dont le point d'application sur chaque doigt se situe approximativement à la moitié de la longueur du doigt. Ainsi, étant donnée la relativement grande longueur des doigts flexibles dans ce second type de réalisation, la distance L1 entre le point d'application de F1 et le noeud de charnière assuré par les moyens de jointure est approximativement égale à la longueur de la branche la plus courte des bras coudés. Cette distance L1 est en tout cas bien supérieure à la distance L2 entre l'un ou l'autre des deux points d'application de la force de pincement F3 des doigts 21 et 31 sur le contact fixe 4 et le noeud de charnière.

Comme pour toute pince mécanique de type « casse-noix », on a ici la relation F1 · L1 = F3 · L2, soit F3 = F1 · L1/L2, ce qui implique qu'un effet de levier amplifie avec un coefficient égal à L1/L2 la force d'attraction électromagnétique F1 exercée sur les leviers qui sont constitués par les doigts flexibles parallèles 21 et 31, pour obtenir la force de pincement F3 exercée sur le contact fixe 4.

La distance L2 peut être modifiée dans une certaine mesure en modifiant la hauteur de la barre isolante 19 qui sert de moyen de butée pour le contact fixe 4 et qui est fixée à l'intérieur de la chape 13 par un boulon associé à un écrou 15. D'autre part, comme expliqué plus loin au commentaire de la figure 9, il faut comprendre que cette barre 19 sert aussi de moyen de butée pour limiter le rapprochement des doigts flexibles en vis à vis, dans la position ouverte du sectionneur. Plus précisément, dans cette position ouverte, il est prévu une force de précontrainte qui tend à rapprocher entre eux les deux bras parallèles 2 et 3, et la barre 19 est prise en étau par les plaques métalliques de chaque paire de doigts flexibles en vis à vis. Ceci permet une augmentation du pincement statique exercé sur le contact fixe 4 en l'absence de courant de défaut dans le sectionneur. La largeur l₂ du contact fixe, en l'occurrence le diamètre du cylindre formant ce contact, est donc nécessairement supérieure à la largeur de la barre 19.

Sur la figure 7, le sectionneur de terre de la figure 6 est représenté schématiquement par une vue latérale perpendiculairement au plan formé par le bras coudé 3 du sectionneur. On peut constater une différence supplémentaire avec le premier type de réalisation en rapport avec les figures 3 à 5 : les branches les plus courtes de chaque bras coudé 2 ou 3 sont fendues longitudinalement sur toute leur longueur pour former des doigts flexibles, et les fentes se prolongent au delà du coude sur une grande partie de la branche la plus longue de chaque bras. Les doigts flexibles obtenus sont ainsi coudés avec la même forme en L que les bras, ce qui permet d'augmenter l'élasticité de chaque doigt et d'augmenter la longueur de bras de levier efficace pour l'amplification du pincement électrodynamique par un effet de levier. Ceci permet d'obtenir une pince électrodynamique produisant une pression de contact sur le contact fixe 4 qui est supérieure à celle obtenue dans le premier type de réalisation.

Le choix de moyens de jointure de type monobloc tels que la chape 13 permet de réaliser un noeud de charnière plus solide et d'un coût de fabrication inférieur à la réalisation d'une entretoise E avec des boulons. En outre, il est avantageux dans ce mode de réalisation particulier d'avoir trois doigts flexibles tels que 31, 32 et 33 sur chaque bras coudé, afin d'augmenter encore l'élasticité de chaque doigt, et d'avoir une longueur de doigt qui augmente en se rapprochant de l'intérieur du coude.

La cale 9, située derrière le bras coudé 3 dans cette vue latérale, est traversée par deux boulons 16 et est libre de coulisser entre les deux bras coudés parallèles avec un petit jeu le long des tiges des boulons. Sur la figure 7a, on peut voir que ce petit jeu correspond à deux fois l'espacement j. La fonction de cette cale 9 a été explicitée précédemment pour le premier type de réalisation.

Sur la figure 8, un sectionneur de terre du second type selon l'invention est montré dans une vue partielle en perspective. Ce mode de réalisation avantageux est quasiment identique à celui en rapport avec les figures 6 et 7, et correspond exactement à l'une ou l'autre des réalisations représentées respectivement sur les figures 9 et 10. On a représenté ici la barre 20 formant le conducteur monophasé de ligne qui supporte le contact fixe 4. Le sectionneur de terre est dans une position d'ouverture intermédiaire, et l'ensemble de contact 1 mobile est en train de pivoter pour opérer par exemple la fermeture du sectionneur.

Une vue partielle de dessus du sectionneur de terre de la figure 8 est représentée sur la figure 9, dans une position où l'ensemble de contact mobile est sur le point de venir se connecter avec le contact fixe 4. La cale 9 n'est pas représentée dans cette vue. A la différence du mode de réalisation en rapport avec les figures 6 et 7, les trous 18 des épaulements de la chape 13 ne comportent pas de filetage et ne sont donc pas destinés au serrage d'un boulon. La chape 13 comprend une plaque 13C rectangulaire dont la face intérieure à la chape présente deux épaulements 13A et 13B parallèles sur les deux bords opposés qui sont destinés à assurer une liaison mécanique avec les doigts flexibles et leurs plaques métalliques 10'. Chaque épaulement 13A ou 13B comporte trois trous 18 pénétrés chacun par une tige 14 apte à assurer cette liaison mécanique entre la chape et un doigt tel que 21 ou 31.

Un manchon en matériau isolant 24 est intercalé entre la paroi d'un trou 18 et la tige 14 qui pénètre dans ce trou. La partie de la tige qui pénètre dans le trou 18 n'est pas filetée et est constituée par l'extrémité d'un boulon qui permet le serrage d'une plaque 10' contre un doigt tel que 21 ou 31 en association avec des moyens de serrage 25. La fente ouverte en forme de U présente une entrée évasée qui est formée par les plaques métalliques 10', chaque plaque présentant une extrémité biseautée à l'entrée de la fente. Chaque plaque possède près de son extrémité biseautée un trou fileté pour la fixation de la plaque sur un bras 2 ou 3 grâce à un boulon 17. Il est visible que l'écartement l₁ entre deux plaques 10' en vis à vis, dans la position ouverte du sectionneur, est inférieur à la largeur du contact fixe 4.

Les moyens de serrage 25 possèdent un organe de butée agencé pour limiter à une distance prédéterminée d le coulissement de la tige 14 dans ledit manchon isolant 24 lors de la fermeture du sectionneur en présence d'un fort courant. Cette distance prédéterminée est voisine de l'amplitude e d'écartement d'un doigt flexible définie comme la moitié de la différence entre l'écartement l₁ et la largeur l₂ du contact fixe 4. On a en effet la relation suivante : e = 0,5 · (l₁ - l₂).

La largeur de la barre 19 détermine l'écartement l₁ entre deux plaques 10' en vis à vis. La barre 19 est de préférence constituée d'un même matériau électriquement isolant, et présente ici des parties qui ont une section sensiblement rectangulaire afin de constituer un élément de butée 8' pour le contact fixe 4. Toutefois, une barre isolante uniquement à section en U est envisageable, à condition de prévoir un autre matériau isolant dans l'espace intérieur de la barre afin de recouvrir la tête du boulon 15 et d'assurer la fonction de butée. Les propriétés d'isolation électrique de la barre 19 et de son élément de butée 8' permettent d'une part d'isoler par rapport aux moyens de jointure chaque extrémité d'un bras 2 ou 3, et d'autre part d'isoler entre elles les deux extrémités respectives des bras 2 et 3.

Sur la figure 10, chaque tige 14 possède une première partie 14A filetée qui coopère avec les moyens de serrage 25 pour contribuer à la fixation d'une plaque métallique 10' sur un doigt flexible, et une seconde partie 14B non filetée apte à coulisser dans le manchon isolant 24. Le montage de la chape 13 est facilité dans cette variante de réalisation, car la tige 14 peut être introduite par la droite du manchon 24 sur la figure, contrairement à la réalisation de la figure 9. Comme pour la réalisation précédente, l'organe de butée 26 des moyens de serrage 25 est agencé pour limiter à une distance prédéterminée d le coulissement de la seconde partie 14B de la tige dans le manchon 24. Par comparaison avec le mode de réalisation en rapport avec les figures 6 et 7, on peut remarquer que chaque tige 14 assure à elle seule à la fois la fonction de liaison mécanique entre la chape 13 et un doigt flexible et la fonction de fixation d'une plaque métallique 10' sur un doigt, alors que ces deux fonctions sont exercées par deux boulons séparés dans le dispositif de la figure 6. Cette construction permet aussi de réduire la hauteur de la barre 19 dans le plan de la figure, réduisant ainsi la distance L2 représentée sur la figure 6, tout en assurant que la zone de contact entre le contact fixe 4 et les plaques 10' ne comporte pas de trou de boulon. L'amplification par effet de levier du pincement électrodynamique du contact fixe est ainsi augmentée par rapport au dispositif de la figure 6.

En variante, la chape 13 pourrait être remplacée par un cadre métallique de forme rectangulaire dont les montants perpendiculaires aux doigts 21 et 31 seraient percés de trous ayant la fonction des trous 18 des épaulements 13A et 13B. Un matériau isolant recouvrant les montants supérieur et inférieur du cadre pourrait suffire à assurer la fonction d'élément de butée isolant pour le contact fixe.

La construction d'un sectionneur de terre selon l'invention permet que tout le système de verrouillage en position de fermeture soit assuré par le contact mobile. En outre, en position d'ouverture du sectionneur, il est possible de maintenir facilement la distance diélectrique souhaitée dans l'intervalle entre le contact fixe et le contact mobile puisque le contact fixe peut être de faible dimension. En d'autres termes, l'axe de rotation du contact mobile peut être disposé à une distance relativement proche de la barre qui supporte le contact fixe. De cette manière, on peut assurer avec un faible encombrement la tenue à des tensions élevées dans une configuration d'ouverture du sectionneur de terre.

## Revendications

1. Sectionneur de terre comprenant un ensemble de contact (1) mobile pivotant autour d'un axe de rotation et un contact fixe (4) agencé pour être électriquement connecté à une extrémité dudit ensemble de contact (1) mobile lorsque cet ensemble est amené dans la position de fermeture du sectionneur, **caractérisé en ce que** ledit ensemble de contact (1) mobile comprend deux bras (2, 3) électriquement conducteurs sensiblement parallèles qui sont coudés pour former chacun au moins approximativement un L, chaque bras coudé (2, 3) comprenant au moins un doigt flexible (2B1, 2B2, 3B1, 3B2 ; 21, 23, 31, 33) qui s'étend au moins sur la branche la plus courte du L, ledit contact fixe (4) étant disposé de façon à être engagé entre au moins une paire de doigts flexibles dans la position de fermeture du sectionneur, et **en ce que** des moyens de jointure (E, 13) sont mécaniquement reliés aux deux extrémités respectives des deux bras coudés (2, 3) sur les branches les plus courtes des L afin de permettre un effet de levier qui amplifie le pincement électrodynamique exercé sur le contact fixe (4) par lesdits doigts flexibles lorsque un courant de court-circuit ou courant de défaut parcourt lesdits bras (2, 3).

2. Sectionneur de terre selon la revendication 1, dans lequel le contact fixe (4) et l'ensemble de contact (1) mobile sont disposés l'un par rapport à l'autre de telle manière qu'en position de fermeture complète du sectionneur, le contact fixe soit en appui contre un élément de butée (8, 8') électriquement isolant porté par l'ensemble de contact mobile.

3. Sectionneur de terre selon l'une des revendications 1 et 2, dans lequel le contact fixe (4) a la forme d'un plot sensiblement cylindrique dont l'axe définit une ligne (lv) sensiblement verticale, et dans lequel ladite ligne s'étend axialement en direction de l'axe de rotation de l'ensemble de contact (1) mobile.

4. Sectionneur de terre selon l'une des revendications 1 à 3, dans lequel les branches les plus courtes (2B, 3B) de chaque bras coudé (2, 3) en forme de L sont fendues longitudinalement pour former des doigts flexibles (2B1, 2B2, 3B1, 3B2).

5. Sectionneur de terre selon la revendication 4, dans lequel les branches les plus longues de chaque bras coudé (2, 3) en forme de L sont aussi fendues longitudinalement, de façon à obtenir des doigts flexibles (21, 23, 31, 33) coudés en forme de L.

6. Sectionneur de terre selon l'une des revendications 1 à 4, dans lequel lesdits moyens de jointure sont constitués d'une entretoise (E) qui comprend un manchon (8) en matière électriquement isolante qui entoure un boulon (6) traversant deux doigts flexibles (2B1, 3B1 ; 2B2, 3B2) des deux bras parallèles (2, 3).

7. Sectionneur de terre selon la revendication 5, dans lequel lesdits moyens de jointure comprennent une chape (13) rigide assurant la fonction d'un noeud de charnière pour une pince électrodynamique dont les leviers sont constitués par les doigts flexibles des deux bras parallèles (2, 3).

8. Sectionneur de terre selon la revendication 7, dans lequel ladite chape (13) comprend une plaque (13C) rectangulaire dont une face présente deux épaulements (13A, 13B) parallèles sur deux bords opposés, chaque épaulement comportant au moins deux trous (18) pénétrés chacun par une tige (14) apte à assurer une liaison mécanique entre ladite chape et un doigt flexible d'un bras coudé (2, 3).

9. Sectionneur de terre selon la revendication 8, dans lequel un manchon en matériau isolant (24) est intercalé entre la paroi d'un trou (18) et la tige (14) qui pénètre dans ce trou.

10. Sectionneur de terre selon l'une des revendications précédentes, dans lequel des plaques métalliques (10') sont fixées aux doigts flexibles des deux bras parallèles (2, 3), chaque plaque métallique présentant une extrémité biseautée ou arrondie du côté par lequel le contact fixe est apte à être engagé dans l'ensemble de contact mobile, et dans lequel l'écartement (l₁) entre deux plaques métalliques (10') en vis à vis dans la position ouverte du sectionneur est inférieur à la largeur (l2) du contact fixe (4).

11. Sectionneur de terre selon la revendication 10 prise en combinaison avec la revendication 9, dans lequel ladite tige (14) possède une première partie (14A) filetée qui coopère avec des moyens de serrage (25) pour contribuer à la fixation d'une plaque métallique (10') sur un doigt flexible (31) et une seconde partie (14B) non filetée apte à coulisser dans ledit manchon isolant (24), et dans lequel lesdits moyens de serrage (25) possèdent un organe de butée (26) agencé pour limiter à une distance prédéterminée (d) le coulissement de ladite seconde partie (14B) dans ledit manchon isolant (24) lors de la fermeture du sectionneur en présence d'un fort courant.

12. Sectionneur de terre selon la revendication 11, dans lequel ladite distance prédéterminée (d) est voisine de l'amplitude (e) d'écartement d'un doigt flexible (21, 31) définie comme la moitié de la différence entre l'écartement (l₁) entre deux plaques métalliques (10') et la largeur (12) du contact fixe (4).

13. Sectionneur de terre selon l'une des revendications 10 à 12 prise en combinaison avec la revendication 8, dans lequel l'élément de butée (8') électriquement isolant qui est porté par l'ensemble de contact mobile est solidaire d'une barre électriquement isolante (19) qui présente des parties à section en U et qui est fixée au milieu de la plaque (13C) de ladite chape (13) parallèlement aux deux épaulements (13A, 13B), et dans lequel ladite barre isolante est prise en étau par les doigts flexibles des deux bras parallèles (2, 3) dans la position ouverte du sectionneur.

14. Sectionneur de terre selon la revendication 13, dans lequel ledit élément de butée (8') est constitué par des parties de ladite barre isolante (19) qui possèdent une section sensiblement rectangulaire.

15. Sectionneur de terre selon l'une des revendications précédentes, dans lequel une cale (9) est disposée entre les deux bras parallèles (2, 3) au voisinage de leurs coudes et définit un espacement minimal autorisé entre les deux bras lorsque ledit ensemble de contact (1) mobile est parcouru par un courant de court-circuit.

16. Sectionneur de terre selon l'une des revendications précédentes, dans lequel les deux bras parallèles (2,3) sont prolongés axialement sur leurs branches les plus longues par une tige conductrice (12) montée rotative autour de l'axe de rotation de l'ensemble de contact (1) pivotant.

17. Sectionneur de terre selon la revendication 16, dans lequel en position de fermeture complète du sectionneur, ladite tige conductrice (12) est inclinée par rapport à une position verticale de non équilibre.

18. Sectionneur de terre selon la revendication 5, dans lequel chaque bras coudé en forme de L comprend trois doigts flexibles (31, 32, 33).

## Claims

1. A grounding disconnector comprising a moving contact assembly (1) mounted to pivot about a pivot axis, and a fixed contact (4) arranged to be electrically connected to one end of said moving contact assembly (1) when said assembly is brought into the position in which the disconnector is closed, said disconnector being **characterized in that** said moving contact assembly (1) comprises two substantially parallel and electrically conductive arms (2, 3), each of which is substantially L-shaped, each L-shaped arm (2, 3) being provided with at least one flexible finger (2B1, 2B2, 3B1, 3B2; 21, 23, 31, 33) which extends at least over the shorter branch of the L-shape, said fixed contact (4) being disposed so as to be engaged between at least one pair of flexible fingers when the disconnector is in the closed position, and **in that** joining means (E, 13) are mechanically connected at respective ends of the two L-shaped arms (2, 3) to the shorter branches of the L-shapes in order to make it possible to obtain a lever effect that amplifies the electrodynamic pinching exerted on the fixed contact (4) by said flexible fingers when a short-circuit or fault current flows through said arms (2, 3).

2. A grounding disconnector according to claim 1, in which the fixed contact (4) and the moving contact assembly (1) are disposed relative to each other so that, when the disconnector is in the fully closed position, the fixed contact is in abutment against an electrically insulating abutment element (8, 8') carried by the moving contact.

3. A grounding disconnector according to claim 1 or claim 2, in which the fixed contact (4) is in the form of a substantially cylindrical stud whose axis defines a line (lv) that is substantially vertical, and in which said line extends axially towards the pivot axis of the moving contact assembly (1).

4. A grounding disconnector according to any one of claims 1 to 3, in which the shorter branches (2B, 3B) of each L-shaped arm (2, 3) are split longitudinally to form flexible fingers (2B1, 2B2, 3B1, 3B2).

5. A grounding disconnector according to claim 4, in which the longer branches of each L-shaped arm (2, 3) are also split longitudinally, so as to obtain L-shaped flexible fingers (21, 23, 31, 33).

6. A grounding disconnector according to any one of claims 1 to 4, in which said joining means are constituted by a spacer (E) which comprises a sleeve (8) made of an electrically insulating material that surrounds a bolt (6) passing trough two flexible fingers (2B1, 3B1; 2B2, 3B2) of the two parallel arms (2, 3).

7. A grounding disconnector according to claim 5, in which said joining means comprise a rigid yoke (13) acting as a hinge point for electrodynamic pincers whose levers are constituted by the flexible fingers of the two parallel arms (2, 3).

8. A grounding disconnector according to claim 7, in which said yoke (13) comprises a rectangular plate (13C), one of whose faces is provided with two parallel shoulders (13A, 13B) on two opposite edges, each shoulder being provided with at least two holes (18), into each of which a rod (14) penetrates that is suitable for providing mechanical coupling between said yoke and a flexible finger of an L-shaped arm (2, 3).

9. A grounding disconnector according to claim 8, in which a sleeve made of an insulating material (24) is interposed between the wall of a hole (18) and the rod (14) that penetrates into said hole.

10. A grounding disconnector according to any preceding claim, in which metal plates (10') are fixed to the flexible fingers of the two parallel arms (2, 3), each metal plate having a beveled or rounded end at the end via which the fixed contact is engaged into the moving contact assembly, and in which the gap (l₁) between two facing metal plates (10') when the disconnector is in the open position is smaller than the width (l₂) of the fixed contact (4).

11. A grounding disconnector according to claim 10 taken in combination with claim 9, in which said rod (14) has a threaded first portion (14A) which cooperates with tightening means (25) to contribute to fixing a metal plate (10') to a flexible finger (31) and a non-threaded second portion (14B) which is suitable for sliding in said insulating sleeve (24), and in which said tightening means (25) have an abutment member (26) arranged for limiting to a predetermined distance (d) the sliding of said second portion (14b) in said insulating sleeve (24) when the disconnector is closed in the presence of high current.

12. A grounding disconnector according to claim 11, in which said predetermined distance (d) is close to the amplitude (e) of splaying of a flexible finger (21, 31) defined as being one half of the difference between the gap (l₁)between two metal plates (10') and the width (l₂) of the fixed contact (4).

13. A grounding disconnector according to any one of claims 10 to 12 taken in combination with claim 8, in which the electrically insulating abutment element (8') that is carried by the moving contact assembly is secured to an electrically insulating bar (19) which has portions of U-shaped section and which is fixed to the middle of the plate (13c) of said yoke (13) parallel to the two shoulders (13A, 13B), and in which said insulating bar is clamped by the flexible fingers of the two parallel arms (2, 3) when the disconnector is in the open position.

14. A grounding disconnector according to claim 13, in which said abutment element (8') is constituted by portions of said insulating bar (19) that are of substantially square section.

15. A grounding disconnector according to any preceding claim, in which a shim (9) is disposed between the two parallel arms (2, 3) in the vicinity of their bends, and defines a minimum gap allowed between the two arms when said moving contact assembly (1) is passing a short-circuit current.

16. A grounding disconnector according to any preceding claim, in which the two parallel arms (2, 3) are extended axially on their longer branches by a conductive rod (12) mounted to pivot about the pivot axis of the pivotally-mounted contact assembly (1).

17. A grounding disconnector according to claim 16, in which, when the disconnector is in the fully closed position, said conductive rod (12) is inclined relative to a vertical position out of equilibrium.

18. A grounding disconnector according to claim 5, in which each L-shaped arm is provided with three flexible fingers (31, 32, 33).

## Patentansprüche

1. Erdungstrennschalter mit einer um eine Drehachse schwenkbeweglichen Kontakteinheit (1) und einem festen Kontakt (4), der dazu vorgesehen ist, elektrisch mit einem Ende der beweglichen Kontakteinheit (1) verbunden zu werden, wenn diese Einheit in die Schließstellung des Trennschalters gebracht wird, **dadurch gekennzeichnet, dass** die bewegliche Kontakteinheit (1) zwei elektrisch leitfähige Arme (2, 3) enthält, die im wesentlichen parallel verlaufen und gekröpft sind, um jeweils zumindest annähernd eine L-Form zu bilden, wobei jeder gekröpfte Arm (2, 3) zumindest einen biegsamen Finger (2B1, 2B2, 3B1, 3B2; 21, 23, 31, 33) enthält, der sich zumindest über den kürzeren Schenkel der L-Form erstreckt, wobei der feste Kontakt (4) so angeordnet ist, dass er in Schließstellung des Trennschalters zwischen zumindest einem Paar biegsamer Finger eingreift, und dass Verbindungsmittel (E, 13) mechanisch mit den beiden jeweiligen Enden der beiden gekröpften Arme (2, 3) an den kürzeren Schenkeln der L-Form verbunden sind, um eine Hebelwirkung zu gestatten, welche die elektrodynamische Klemmung verstärkt, die von den biegsamen Fingern auf den festen Kontakt (4) ausgeübt wird, wenn ein Kurzschlussstrom oder ein Fehlerstrom durch die Arme (2, 3) fließt.

2. Erdungstrennschalter nach Anspruch 1, wobei der feste Kontakt (4) und die bewegliche Kontakteinheit (1) so zueinander angeordnet sind, dass in völliger Schließstellung des Trennschalters der feste Kontakt in Anlage an einem elektrisch isolierenden Anschlagelement (8, 8') liegt, das von der beweglichen Kontakteinheit getragen wird.

3. Erdungstrennschalter nach einem der Ansprüche 1 und 2, wobei der feste Kontakt (4) die Form eines im wesentlichen zylindrischen Zapfens hat, dessen Achse eine im wesentlichen senkrechte Linie (lv) definiert, und wobei die Linie sich axial in Richtung der Drehachse der beweglichen Kontakteinheit (1) erstreckt.

4. Erdungstrennschalter nach einem der Ansprüche 1 bis 3, wobei die kürzeren Schenkel (2B, 3B) eines jeden L-förmig gekröpften Arms (2, 3) längs geschlitzt sind, um biegsame Finger (2B1, 2B2, 3B1, 3B2) zu bilden.

5. Erdungstrennschalter nach Anspruch 4, wobei die längeren Schenkel eines jeden L-förmig gekröpften Arms (2, 3) auch längs geschlitzt sind, so dass L-förmig gekröpfte biegsame Finger (21, 23, 31, 33) entstehen.

6. Erdungstrennschalter nach einem der Ansprüche 1 bis 4, wobei die Verbindungsmittel aus einer Strebe (E) bestehen, die eine Muffe aus elektrisch isolierendem Material enthält, welche einen Bolzen (6) umgibt, der zwei biegsame Finger (2B1, 3B1; 2B2, 3B2) der beiden parallelen Arme (2, 3) durchsetzt.

7. Erdungstrennschalter nach Anspruch 5, wobei die Verbindungsmittel eine starre Abdeckung (13) enthalten, welche die Funktion eines Scharnierknotenpunkts für eine elektrodynamische Klemme gewährleistet, deren Hebel aus den biegsamen Fingern der beiden parallelen Arme (2, 3) bestehen.

8. Erdungstrennschalter nach Anspruch 7, wobei die Abdeckung (13) eine rechteckige Platte (13C) enthält, von der eine Seite zwei parallele Schultern (13A, 13B) an zwei entgegengesetzten Rändern aufweist, wobei jede Schulter zumindest zwei Löcher (18) aufweist, die jeweils von einem Stift (14) durchsetzt werden, der eine mechanische Verbindung zwischen der Abdeckung und einem biegsamen Finger eines gekröpften Arms (2, 3) gewährleisten kann.

9. Erdungstrennschalter nach Anspruch 8, wobei eine Muffe (24) aus Isoliermaterial zwischen der Wand eines Lochs (18) und dem in dieses Loch eindringenden Stift (14) eingesetzt ist.

10. Erdungstrennschalter nach einem der vorangehenden Ansprüche, wobei Metallplatten (10') an den biegsamen Fingern der beiden parallelen Arme (2, 3) befestigt sind, wobei jede Metallplatte ein abgeschrägtes bzw. abgerundetes Ende an der Seite aufweist, mit welcher der feste Kontakt in die bewegliche Kontakteinheit eingreifen kann, und wobei der Abstand (11) zwischen den beiden gegenüberliegenden Metallplatten (10') in der Öffnungsstellung des Trennschalters kleiner ist als die Breite (12) des festen Kontakts (4).

11. Erdungstrennschalter nach Anspruch 10 in Kombination mit Anspruch 9, wobei der Stift (14) einen ersten Gewindeabschnitt (14A) besitzt, der mit Spannmitteln (25) zusammenwirkt, um zur Befestigung einer Metallplatte (10') an einen biegsamen Finger (31) beizutragen, sowie einen zweiten gewindefreien Abschnitt (14B), der in die Isoliermuffe (24) gleiten kann, und wobei die Spannmittel (25) ein Anschlagorgan (26) besitzen, das dazu vorgesehen ist, die Gleitbewegung des zweiten Abschnitts (14B) in die Isoliermuffe (24) beim Schließen des Trennschalters bei Auftreten eines starken Stroms auf eine vorbestimmte Entfernung (d) zu begrenzen.

12. Erdungstrennschalter nach Anspruch 11, wobei die vorbestimmte Entfernung (d) in etwa der Abstandsweite (e) eines biegsamen Fingers (21, 31) entspricht, die als die Hälfte der Differenz zwischen dem Abstand (11) der beiden Metallplatten (10') zueinander und der Breite (12) des festen Kontakts (4) definiert ist.

13. Erdungstrennschalter nach einem der Ansprüche 10 bis 12 in Kombination mit Anspruch 8, wobei das elektrisch isolierende Anschlagelement (8'), das von der beweglichen Kontakteinheit getragen wird, fest mit einem elektrisch isolierenden Stab (19) verbunden ist, der Abschnitte mit U-förmigem Querschnitt aufweist und in der Mitte der Platte (13C) der Abdeckung (13) parallel zu den beiden Schultern (13A, 13B) befestigt ist, und wobei der Isolierstab von den biegsamen Fingern der beiden parallelen Arme (2, 3) in der Öffnungsstellung des Trennschalters eingeklemmt wird.

14. Erdungstrennschalter nach Anspruch 13, wobei das Anschlagelement (8') aus Abschnitten des Isolierstabs (19) besteht, die einen im wesentlichen rechteckförmigen Querschnitt haben.

15. Erdungstrennschalter nach einem der vorangehenden Ansprüche, wobei ein Keil (9) zwischen den beiden parallelen Armen (2, 3) in der Nähe ihrer Kröpfungen angeordnet ist und einen Mindestabstand definiert, der zwischen den beiden Armen gestattet ist, wenn die bewegliche Kontakteinheit (1) von einem Kurzschlussstrom durchflossen wird.

16. Erdungstrennschalter nach einem der vorangehenden Ansprüche, wobei die beiden parallelen Arme (2, 3) axial über ihre längeren Schenkel durch einen leitfähigen Stift (12) verlängert sind, der um die Drehachse der schwenkbeweglichen Kontakteinheit (1) drehbar gelagert ist.

17. Erdungstrennschalter nach Anspruch 16, wobei in völliger Schließstellung des Trennschalters der leitfähige Stift (12) bezüglich einer senkrechten Unwuchtstellung geneigt ist.

18. Erdungstrennschalter nach Anspruch 5, wobei jeder L-förmig gekröpfte Arm drei biegsame Finger (31, 32, 33) enthält.
